# EUROPÄISCHE PATENTSCHRIFT

(11) **EP 4 450 447 B1**
(45) Veröffentlichungstag und Bekanntmachung des Hinweises auf die Patenterteilung: **20.08.2025**
(21) Anmeldenummer: 23168968.8
(22) Anmeldetag: 20.04.2023
(51) Int. Cl.: B66C 23/80

(54) **MOBILKRAN-ABSTÜTZUNG MIT FESTSTELLEINRICHTUNG**
MOBILE CRANE SUPPORT WITH LOCKING DEVICE
SUPPORT DE GRUE MOBILE DOTÉ D'UN DISPOSITIF DE BLOCAGE

(43) Veröffentlichungstag der Anmeldung: 23.10.2024
(73) Patentinhaber: Manitowoc Crane Group France SAS, 69574 Dardilly Cedex (FR)
(72) Erfinder: STÜHRWOLDT, Dieter, 26384 Wilhelmshaven (DE)
(74) Vertreter: SSM Sandmair

(56) Entgegenhaltungen:
- WO-A1-2016/146267
- DE-A1- 3 315 753
- US-A- 4 084 777

## Beschreibung

Die vorliegende Erfindung betrifft eine Mobilkran-Abstützvorrichtung, bei welcher mittels einer Feststelleinrichtung eine beliebige Relativposition zweier relativ zueinander verfahrbarer Stützsegmente festgelegt wird.

Um Mobilkrane im Kranbetrieb eine ausreichende Kippstabilität zu verleihen, weist deren Unterwagen eine Abstützung mit üblicherweise vier in Querrichtung zur Unterwagen-Längsachse ausfahrbaren und/oder verschwenkbaren Abstützträgern auf. An deren dem Unterwagen abgewandten Enden weisen die Abstützträger je einen in vertikaler Richtung ausfahrbaren Abstützzylinder auf, welcher sich mittels eines Abstütztellers auf dem Erdreich abstützt. Üblicherweise werden im vorderen und im hinteren Bereich des Unterwagens jeweils zwei in Gegenrichtung zueinander ausfahrbare Abstützträger angeordnet. Verformungen und Lastwechsel während des Kranbetriebs verursachen in den Abstützträgern Längskräfte, die zu einer Verschiebung der Abstützträger führen können. Üblicherweise wird eine ungewollte Längsbewegung der Abstützträger durch mechanisches Verbolzen der Abstützträger verhindert. Aus konstruktiven Gründen ist die Anzahl möglicher Verbolzungspositionen allerdings begrenzt.

Krane moderner Bauart weisen eine Lastmomentbegrenzung auf, die grundsätzlich das Anfahren beliebiger Abstützpositionen erlaubt, was den Kranbetrieb bei schwierigen Platzverhältnissen vereinfacht oder gar erst ermöglicht. Eine mechanische Verbolzung und somit sichere Festlegung der Abstützträgerposition ist hierbei jedoch aus oben genannten Gründen nicht für alle Abstützträgerpositionen möglich, was für den sicheren Kranbetrieb eine kontinuierliche Überwachung der aktuellen Abstützträgerposition und ein Unterbinden bestimmter Kranfunktionen erforderlich macht, falls ein Abstützträger seine Soll-Position verlassen hat. Die DE 10 2020 212 687 schlägt vor, die Abstützträgerposition mittels einer Bremsschiene und eines die Bremsschiene in Eingriff nehmenden Bremseingriffselements festzulegen. WO 2016/146267 A1 offenbart den Oberbegriff des Anspruchs 1.

Es ist die Aufgabe der vorliegenden Erfindung, eine gegenüber bisherigen Lösungen verbesserte Möglichkeit zu schaffen, die Position von Abstützträgern für den Kranbetrieb sicher festzulegen.

Diese Aufgabe wird durch den Gegenstand des unabhängigen Patentanspruchs 1 gelöst. Die Unteransprüche und der nebengeordnete Patentanspruch 14 definieren bevorzugte Ausführungsformen der vorliegenden Erfindung bzw. einen die vorliegende Erfindung aufweisenden Mobilkran.

Die erfindungsgemäße Mobilkran-Abstützvorrichtung umfasst ein am Unterwagen des Mobilkrans befestigbares erstes Stützsegment, ein innerhalb und gegenüber dem ersten Stützsegment verfahrbares zweites Stützsegment, welches einen in vertikaler Richtung beweglichen Stützfuß aufweist, und eine Feststelleinrichtung zum Unterbinden einer Bewegung des zweiten Stützsegments in Verfahrrichtung und in beliebiger Relativposition zwischen dem ersten Stützsegment und dem zweiten Stützsegment. Die erfindungsgemäße Feststelleinrichtung weist zumindest einen Klemmkörper auf, welcher durch eine Halteeinrichtung mit einer zwischen dem ersten und dem zweiten Stützsegment ausgebildeten Auflauffläche in Anlage gehalten wird und gegenüber dem ersten und dem zweiten Stützsegment dergestalt gelagert ist, dass eine Verfahrbewegung des zweiten Stützsegments in einer vom Stützfuss weg weisenden Richtung eine Erhöhung der vom Klemmkörper auf die Auflauffläche aufgebrachten Kraft hervorruft und so eine Festlegung des zweiten Stützsegments gegenüber dem ersten Stützsegment bewirkt.

Das erste Stützsegment kann hierbei durch einen sogenannten Abstützkasten gebildet sein, der dauerhaft oder abrüstbar eine feste Position am Kranunterwagen einnimmt. Das erste Stützsegment kann allerdings ebenso durch ein gegenüber dem Kranunterwagen bzw. einem Abstützkasten translatorisch verfahrbaren oder rotatorisch verschwenkbaren Stützträger gebildet sein. Die erfindungsgemäße Abstützvorrichtung kann demnach aus beliebig vielen untereinander und/oder gegenüber dem Kranunterwagen rotatorisch oder translatorisch verfahrbaren Stützsegmenten aufgebaut sein, deren translatorische Verfahrbewegungen durch eine erfindungsgemäße Feststelleinrichtung unterbunden werden können.

Die Feststelleinrichtung soll eine ungewollte Verfahrbewegung des zweiten Stützsegments relativ zum ersten Stützsegment und somit zum Kranunterwagen verhindern. Insbesondere sollen dabei Verfahrbewegungen verhindert werden, welche eine Verringerung des Abstands zwischen dem Kranunterwagen und einem entsprechenden Stützfuß, folglich eine Verringerung der Kippstabilität für den Mobilkran zur Folge haben können. Grundsätzlich ist die erfindungsgemäße Feststelleinrichtung dazu geeignet, ungewollte translatorische und/oder rotatorische Verfahrbewegungen zwischen zwei Stützsegmenten zu verhindern. Hinsichtlich rotatorischer Verfahrbewegungen müsste die Feststelleinrichtung so ausgestaltet sein, dass sich die Auflauffläche auf einer Kreisbahn um den Rotationsmittelpunkt des zweiten Stützsegments bewegt, auf welcher sie auf den Klemmkörper auflaufen kann. Zur Unterbindung von translatorischen Verfahrbewegungen verfährt die Auflauffläche in einer Richtung parallel zur Bewegung des zweiten Stützsegments, um hier auf den Klemmkörper auflaufen zu können. Der Einfachheit halber wird im Folgenden auf translatorische Verfahrbewegungen des zweiten Stützsegments Bezug genommen, wobei die erfindungsgemäßen Überlegungen in einfacher Weise auf rotatorische Verfahrbewegungen adaptierbar sind.

Erfindungsgemäß dient die mit dem Klemmkörper zusammenwirkende Auflauffläche dazu, bei Bewegung des zweiten Stützsegments den für den Klemmkörper zwischen dem ersten und dem zweiten Stützsegment zur Verfügung stehenden Raum zu verringern, so dass sich dieser am ersten und zweiten Stützsegment abstützt, insbesondere mit Flächen (darunter die Auflauffläche) am ersten und am zweiten Stützsegment bzw. an diesen Stützsegmenten zugeordneten Strukturen in Anlage gebracht wird und durch Reibschluss eine weitere Verfahrbewegung des zweiten Stützsegments relativ zum ersten Stützsegment verhindert. Wieder anders gewendet nutzt die erfindungsgemäße Feststelleinrichtung das technische Wirkprinzip der Selbsthemmung. Die Feststelleinrichtung kann dabei ein oder mehrere Auflauffläche und/oder Klemmkörper aufweisen, insbesondere ein oder mehrere Paarungen aus einer Auflauffläche mit einem Klemmkörper.

Die Auflauffläche kann hierbei in beliebiger geeigneter Weise geformt und/oder ausgerichtet sein, insbesondere in Bezug auf die Verfahrrichtung des zweiten Stützsegments. So ist beispielsweise eine plane, sich insbesondere parallel zur Verfahrrichtung des zweiten Stützelements erstreckende Ausformung der Auflauffläche denkbar, ebenso wie eine konkave, d. h. nach innen gekrümmte bzw. gewölbte Ausformung. Auch ist ein beliebiger geeigneter "Anstellwinkel" der Auflauffläche gegenüber der Verfahrrichtung möglich, wobei mit geringer werdendem Winkel die Klemmkräfte und somit die erforderliche Kraft zum Lösen bzw. Trennen des Klemmkörpers von der Auflauffläche zunehmen.

Gemäß einer Ausführungsform ist der Klemmkörper in einem vom ersten Stützsegment und zweiten Stützsegment umgrenzten Hohlraum angeordnet. Ferner ist es denkbar, dass eine weitere Fläche, mit welcher der Klemmkörper neben der Auflauffläche in Anlage gebracht wird, parallel zur Verfahrrichtung des zweiten Stützsegments ausgerichtet ist und sich darüber hinaus insbesondere in horizontaler oder vertikaler Richtung erstreckt.

Gemäß einer weiteren Ausführungsform ist der Klemmkörper am ersten oder am zweiten Stützsegment exzentrisch gelagert. So kann durch eine Rotation des Klemmkörpers um seine exzentrische Lagerung die Relativposition zwischen seiner Umfangsfläche und der Auflauffläche variiert werden. Um den Klemmkörper in Anlage mit der Auflauffläche zu halten, kann mittels der Halteeinrichtung eine rotatorische Bewegung des Klemmkörpers um seine exzentrische Drehachse bewirkt werden. Insbesondere kann die Halteeinrichtung hierbei über einen Hebelarm auf dem Klemmkörper wirken, um die resultierende Haltekraft zu erhöhen.

Gemäß einer weiteren Ausführungsform kann sich der Klemmkörper am ersten und am zweiten Stützsegment abstützen, insbesondere unmittelbar an Flächen des ersten und/oder des zweiten Stützsegments abstützen. Es ist jedoch ebenso denkbar, dass die vom Klemmkörper auf das entsprechende Stützsegment aufgebrachten Kräfte mittelbar über zwischen dem Klemmkörper und dem entsprechenden Stützsegment angeordnete Zwischenstrukturen mittelbar in das entsprechende Stützsegment eingeleitet werden.

Gemäß einer weiteren Ausführungsform weist der Klemmkörper eine walzenförmige, insbesondere zylindrische Form auf und kontaktiert über seine Umfangsfläche die Auflauffläche, insbesondere das erste Stützsegment und das zweite Stützsegment. Ein walzenförmiger, insbesondere zylindrischer Klemmkörper liefert einen guten Kompromiss zwischen auftretender Flächenpressung und Haltekraft bzw. notwendiger Kraft zum Trennen des Klemmkörpers von der Auflauffläche. Grundsätzlich sind beliebige andere Formen des Klemmkörpers vorstellbar, beispielsweise Kugeln oder Keile. Zum Erreichen der Klemmwirkung kann der Klemmkörper mit entsprechenden Flächen (darunter die Auflauffläche) in Anlage gebracht werden, die direkt am ersten und zweiten Stützsegment ausgebildet sind, oder aber mit Flächen, die mit dem ersten und/oder dem zweiten Stützsegment mittelbar in Verbindung stehen, beispielsweise über beliebig viele Zwischenstrukturen.

Ferner kann die Halteeinrichtung zumindest ein Federelement aufweisen, insbesondere ein vorgespanntes Federelement, welches sich am ersten oder am zweiten Stützsegment abstützt. Gemäß einer weiteren Ausführungsform kann die Klemmeinrichtung eine Entriegelungseinrichtung aufweisen, welche insbesondere der Halteeinrichtung entgegenwirken kann und welche den Klemmkörper wahlweise, d. h. mittels Aktivierung der Entriegelungseinrichtung, von der Auflauffläche trennt und/oder den Klemmkörper von der Auflauffläche beabstandet hält.

Zum Verfahren des zweiten Stützsegments relativ zum ersten Stützsegment kann jede geeignete Einrichtung Verwendung finden, beispielsweise mechanische Antriebe mit einem Getriebeeingriff. Gemäß einer Ausführungsform wird die Bewegung des zweiten Stützsegments in Verfahrrichtung relativ zum ersten Stützsegment durch einen Hydraulikzylinder bewirkt, insbesondere durch einen doppelt wirkenden Hydraulikzylinder.

In einer weiteren Ausführungsform wird die Entriegelungseinrichtung hydraulisch betätigt. Auf diese Weise ist eine Koppelung der Betätigung der Entriegelungseinrichtung an die Betätigung des Hydraulikzylinders möglich, mittels welchem das zweite Stützsegment in Verfahrrichtung bewegt wird. So ist es insbesondere möglich, dass bei Betätigung des Stützsegments-Hydraulikzylinders gleichzeitig oder mit gewissem Vorlauf der Hydraulikzylinder für die Entriegelungseinrichtung betätigt wird. So findet bei oder vor dem Verfahren des zweiten Stützsegments eine Entriegelung der Klemmeinrichtung, d. h. ein Trennen des Klemmkörpers von der Auflauffläche statt.

In einer weiteren Ausführungsform wird die Entriegelungseinrichtung sowohl bei einer Bewegung des zweiten Stützsegments in einer vom Stützfuß weg weisenden Verfahrrichtung, als auch bei einer Bewegung in einer entgegengesetzten Richtung, also zum Stützfuß hin weisenden Richtung betätigt.

Des Weiteren kann der Stützfuß mittels eines hydraulischen Abstützzylinders gegenüber dem zweiten Stützsegment in vertikaler Richtung nach unten oder nach oben verfahren werden.

Bei einer weiteren Ausführungsform wird das erste Stützsegment durch einen Abstützkasten gebildet, mit auf beiden Seiten des Abstützkastens verfahrbaren, jeweils ein zweites Abstützsegment bildenden Abstützträgern.

Ein weiterer Aspekt der vorliegenden Erfindung betrifft einen Mobilkran mit einer Abstützvorrichtung gemäß einer der voranstehend beschriebenen Ausführungsformen.

Die vorliegende Erfindung wird im Folgenden anhand einer bevorzugten Ausführungsform und unter Bezugnahme der beiliegenden Figur näher erläutert. Es zeigt:
- Figur 1: eine erste Ausführungsform der erfindungsgemäßen Abstützvorrichtung;
- Figur 2: eine zweite Ausführungsform der erfindungsgemäßen Abstützvorrichtung.

Die Figur 1 zeigt eine schematische Darstellung des Aufbaus einer bevorzugten Ausführungsform der erfindungsgemäßen Abstützvorrichtung. Ein erstes Stützsegment 1 wird hier durch einen sogenannten Abstützkasten gebildet, der bei Mobilkranen üblicherweise im vorderen und im hinteren Bereich des Unterwagens quer zur Längsachse des Unterwagens angeordnet ist. Der Abstützkasten 1 nimmt in horizontal verschiebbarer Weise ein zweites Stützsegment 2 auf, welches im Folgenden als Abstützträger bezeichnet wird. Nicht dargestellt ist ein weiterer, vom Abstützkasten 1 aufgenommener Abstützträger, welcher auf der anderen, in der Figur 1 linken Seite des Abstützkastens 1 in identischer Weise gegenüber dem Abstützkasten 1 verschieblich aufgenommen wird. An dieser Stelle sei erwähnt, dass die vom Abstützkasten 1 aufgenommenen Abstützträger 2 unabhängig voneinander in beliebige Positionen verfahren und dort mittels der ihnen zugeordneten Feststelleinrichtungen 4 gegen unbeabsichtigtes Zurückfahren in den Abstützkasten 1 gesichert werden können.

Der Abstützträger 2 weist an seinem dem Abstützkasten 1 bzw. dem Kranunterwagen abgewandten Ende einen Abstützfuß 3 auf, welcher einen das Erdreich kontaktierenden Abstützteller und eine gelenkig damit verbundene Kolbenstange eines Hydraulikzylinders 13 umfassen kann, mittels welchem der Stützfuß 3 in vertikaler Richtung nach unten und wieder nach oben verfahren werden kann, um eine Abstützung des Mobilkrans auf dem Erdreich herzustellen bzw. wieder zu beenden.

Zu Beginn des Abstützvorgangs wird der Abstützträger 2 auf eine gewünschte Länge aus dem Abstützkasten 1 nach rechts ausgefahren. Hierfür dient der doppelt wirkende Hydraulikzylinder 10, welcher über die Hydraulikleitungen 12 mit Hydraulikflüssigkeit versorgt und somit angesteuert wird. Sowohl die Kolbenkammer als auch die Ringkammer des Hydraulikzylinders 10 stehen fluidisch mit einem Wechselventil 11 in Verbindung, welches wiederum mit der Kolbenkammer der als Hydraulikzylinder ausgestalteten Entriegelungseinrichtung 9 in Verbindung steht. Sowohl beim Ausfahren als auch beim Einfahren des Abstützträgers 2 wird die Kolbenkammer des Entriegelungs-Hydraulikzylinders 9 über das Wechselventil 11 mit der Kolbenkammer des Abstützträger-Hydraulikzylinders 10 bzw. mit der Ringkammer des Abstützträger-Hydraulikzylinders 10 verbunden und somit in beiden Fällen mit Druck beaufschlagt. Der in der Folge ausfahrende Kolben des Entriegelungs-Hydraulikzylinders 9 wirkt entgegen der Vorspannkraft der als elastische Feder ausgestalteten Halteeinrichtung 8 auf den walzenförmigen Klemmkörper 6 und trennt diesen von der Auflagefläche 5. In diesem Zustand kann der Abstützträger 2 nach Belieben aus dem Abstützträger 1 ausgefahren oder wieder in diesen eingefahren werden. Es sei angemerkt, dass die hydraulische Betätigung 11 der Feststelleinrichtung 4 so ausgelegt ist, dass der Entriegelungs-Hydraulikzylinder 9 auf den Klemmkörper 6 wirkt und diesen von der Auflauffläche 5 trennt, bevor der Abstützträger 2 aus dem Abstützkasten 1 ausgefahren bzw. wieder in diesen eingefahren wird.

Sobald der Abstützträger 2 seine gewünschte Abstützposition erreicht hat, wird die Lieferung von Hydraulikflüssigkeit durch die Hydraulikleitungen 12 eingestellt, so dass der Hydraulikzylinder 10 in seiner aktuellen Position verharrt. Durch die Vorspannkraft der Halteeinrichtung 8 wird der Klemmkörper 6 in Anlage mit der Auflauffläche 5 gebracht und hierbei über den Kolben des Entriegelungs-Hydraulikzylinders 9 die in seiner Kolbenkammer verbliebene Hydraulikflüssigkeit teilweise wieder durch das Wechselventil 11 und die hydraulische Versorgung 12 in den Hydraulikkreislauf des Mobilkrans verdrängt.

Zur Abstützung des Mobilkrans wird der Abstützfuß 3 mittels des Hydraulikzylinders 13 in vertikaler Richtung nach unten ausgefahren, so dass sich der Mobilkran im Folgenden über sämtliche Abstützvorrichtungen auf dem Erdreich abstützt. Sollten beim darauffolgenden Kranbetrieb Kräfte auftreten, welche den Abstützträger 2 zurück in den Abstützkasten 1 schieben und somit zu einer Verringerung der Kippstabilität des Mobilkrans führen würden, wird eine solche ungewollte Verschiebung durch die Feststelleinrichtung 4 wirkungsvoll verhindert. Durch den an der Auflauffläche anliegenden Klemmkörper 6 wird bei einer solchen Rückstellbewegung nämlich eine Selbsthemmung zwischen dem Abstützträger 2 und dem Abstützkasten 1 bewirkt. So wird durch die Vorspannkraft des Halteelements 8 und die in den Kontaktbereichen zwischen dem Klemmkörper 6 und der am Abstützträger 2 ausgebildeten Auflauffläche 5 einerseits und dem Klemmkörper 6 und der horizontalen Innenfläche des Abstützkastens 1 andererseits herrschende Haftreibung eine Bewegung und somit auch ein Ausweichen des Klemmkörpers 6 gegenüber dem Abstützträger 2 verhindert. Andererseits ist es dem Abstützträger 2 auch nicht möglich, über den Klemmkörper 6 hinweg in den Abstützkasten 1 einzufahren, da er auf seiner der Feststelleinrichtung 4 abgewandten Oberseite mit dem Abstützkasten 1 in Anlage steht was ein Ausweichen in vertikaler Richtung verhindert. Da die durch den Klemmkörper 6 verursachte Klemmwirkung mit zunehmender, auf den Abstützträger 2 wirkender Kraft ebenfalls zunimmt, wird ein ungewolltes Einschieben des Abstützträgers 2 in den Abstützkasten 1 wirkungsvoll verhindert. Um die Feststellung des Abstützträgers 2 gegenüber dem Abstützkasten 1 wieder zu lösen, wird der Entriegelungs-Hydraulikzylinder 9 in der weiter oben bereits beschriebenen Weise aktiviert, sobald eine Verfahrbewegung des Abstützträgers 2 durch den Hydraulikzylinder 10 erfolgen soll. Der Klemmkörper 6 wird von der Auflauffläche 5 getrennt und beabstandet gehalten, so dass während des Einfahrens des Abstützträgers 2 in den Abstützkasten 1 eine Klemmwirkung verhindert wird.

Die Figur 2 zeigt eine zweite Ausführungsform der erfindungsgemäßen Abstützvorrichtung. Von der in der Figur 1 gezeigten Ausführungsform unterscheidet sich diese zweite Ausführungsform im Wesentlichen nur durch die Ausgestaltung der Feststelleinrichtung 4. Die Ausgestaltung und insbesondere die Funktionsweise des Abstützkastens 1, des Abstützträgers 2 und des Abstützfußes 3 samt Hydraulikzylinder 13 ist gegenüber der ersten Ausführungsform identisch.

In der Figur 2 ist zu sehen, dass der Klemmkörper 6 rotatorisch in eine Drehachse 14 am Abstützkasten 1 gelagert ist. Die Drehachse 14 ist hierbei von der in der Figur 2 nicht gezeigten Symmetrieachse des walzenförmigen Klemmkörpers 6 beabstandet, um eine exzentrische Drehlagerung des Klemmkörpers 6 am Abstützkasten 1 zu verwirklichen.

Mit dem Klemmkörper 6 drehfest verbunden ist ein Hebel 15, über welchen die vorgespannte, sich am Abstützkasten 1 abstützende Feder 8 auf den Klemmkörper 6 wirkt und so die Umfangsfläche des Klemmkörpers 6 mit der sich in Richtung T erstreckenden, unteren Auflauffläche 5 des Abstützträgers 2 in Anlage hält.

Beim Ausschieben des Abstützträgers 2 aus dem Abstützkasten 1 gleitet der Klemmkörper 6 an der Auflauffläche 5 entlang oder wird hiervon mittels eines in der Figur 2 nicht dargestellten Entriegelungsmechanismus beabstandet gehalten. Bei einem ungewollten Einschieben des Abstützträgers 2 in den Abstützkasten 1 bewirkt die zwischen der Umfangsfläche des Klemmkörpers 6 und der Auflauffläche 5 herrschende Reibung eine Rotationsbewegung des Klemmkörpers 6 um seine Drehachse 14 entgegen dem Uhrzeigersinn. Bedingt durch die exzentrische Drehlagerung des Klemmkörpers 6 verstärkt sich hierbei dessen Anpresskraft auf die Auflauffläche 5. Wie bereits bei der ersten, in der Figur 1 zu sehenden Ausführungsform ist ein Ausweichen des Klemmkörpers 6 gegenüber dem Abstützträger 2 nicht möglich. Zum Verhindern einer weiteren Drehung des Klemmkörpers 6 entgegen dem Uhrzeigersinn und zur Entlastung der exzentrischen Drehlagerung 14 kontaktiert der Klemmkörper 6 ab einem gewissen Drehwinkel eine vertikale Fläche des Abstützkastens 1. Der sich hierbei einstellende Drehwinkel ist so gewählt, dass die vom Klemmkörper 6 in den Abstützträger 2 in vertikaler Richtung eingeleitete Kraft ausreichend groß ist, um auf der Oberseite des Abstützträgers 2 zwischen dem Abstützkasten 1 und dem Abstützträger 2 eine ausreichend große Reibung zu erzeugen, welche ein weiteres Einschieben des Abstützträgers 2 in den Abstützkasten 1 verhindert.

Zum Lösen der Feststellung zwischen Abstützträger 2 und Abstützkasten 1 kann wiederum eine Entriegelungseinrichtung zum Einsatz kommen, welche in der Figur 2 nicht gezeigt ist. Beispielsweise kann mittels eines etwa am Hebel 15 angreifenden Hydraulikzylinders der Klemmkörper 6 im Uhrzeigersinn um seine Drehlagerung 14 gedreht werden, um die Umfangsfläche des Klemmkörpers 6 von der Auflauffläche 5 zu beabstanden, um so letztendlich ein Einschieben des Abstützträgers 2 in den Abstützkasten 1 zu ermöglichen.

## Patentansprüche

1. Mobilkran-Abstützvorrichtung mit
- einem am Unterwagen des Mobilkrans befestigbaren ersten Stützsegment (1);
- einem innerhalb und gegenüber dem ersten Stützsegment (1) verfahrbar gelagerten, zweiten Stützsegment (2), welches einen in vertikaler Richtung (V) beweglichen Stützfuß (3) aufweist;
- einer Feststelleinrichtung (4) zum Unterbinden einer Bewegung des zweiten Stützsegments (2) in Verfahrrichtung (T) und in beliebiger Relativposition zwischen dem ersten Stützsegment (1) und dem zweiten Stützsegment (2);
**dadurch gekennzeichnet, dass**
die Feststelleinrichtung (4) einen Klemmkörper (6) aufweist, welcher durch eine Halteeinrichtung (8) mit einer zwischen dem ersten und dem zweiten Stützsegment (1,2) ausgebildeten Auflauffläche (5) in Anlage gehalten wird und gegenüber dem ersten und dem zweiten Stützsegment (1, 2) dergestalt gelagert ist, dass eine Verfahrbewegung des zweiten Stützsegments (2) in einer vom Stützfuß (3) weg weisenden Richtung eine Erhöhung der vom Klemmkörper (6) auf die Auflauffläche (5) aufgebrachten Kraft hervorruft und so eine Festlegung des zweiten Stützsegments (2) gegenüber dem ersten Stützsegment (1) bewirkt.

2. Mobilkran-Abstützvorrichtung nach Anspruch 1, wobei der Klemmkörper (6) in einem vom ersten und zweiten Stützsegment (1, 2) umgrenzten Hohlraum (7) angeordnet ist und/oder sich die Auflauffläche (5) schräg zur Verfahrrichtung (T) des zweiten Stützsegments (2) erstreckt.

3. Mobilkran-Abstützvorrichtung gemäß Anspruch 1, wobei der Klemmkörper (6) am ersten oder am zweiten Stützsegment (1, 2) exzentrisch gelagert ist, insbesondere wobei die Halteeinrichtung (8) über einen Hebelarm (15) auf den Klemmkörper (6) wirkt.

4. Mobilkran-Abstützvorrichtung gemäß einem der Ansprüche 1 bis 3, wobei sich der Klemmkörper (6) am ersten und am zweiten Stützsegment (1, 2) abstützt, insbesondere unmittelbar abstützt.

5. Mobilkran-Abstützvorrichtung nach einem der Ansprüche 1 bis 4, wobei die Auflauffläche (5) dem ersten Stützsegment (1) oder dem zweiten Stützsegment (2) zugeordnet ist.

6. Mobilkran-Abstützvorrichtung nach einem der Ansprüche 1 bis 5, wobei der Klemmkörper (6) eine walzenförmige, insbesondere zylindrische Form aufweist und über seine Umfangsfläche die Auflauffläche (5), insbesondere das erste Stützsegment (1) und das zweite Stützsegment (2) kontaktiert.

7. Mobilkran-Abstützvorrichtung gemäß einem der Ansprüche 1 bis 6, wobei die Halteeinrichtung (8) ein Federelement, insbesondere ein vorgespanntes Federelement umfasst, welches sich am ersten oder am zweiten Stützsegment (1, 2) abstützt.

8. Mobilkran-Abstützvorrichtung nach einem der Ansprüche 1 bis 7, wobei die Klemmeinrichtung (4) eine der Halteeinrichtung (8) entgegenwirkende Entriegelungseinrichtung (9) aufweist, welche den Klemmkörper (6) wahlweise von der Auflauffläche (5) trennt.

9. Mobilkran-Abstützvorrichtung nach einem der Ansprüche 1 bis 8, wobei die Bewegung des zweiten Stützsegments (2) in Verfahrrichtung (T) relativ zum ersten Stützsegment (1) durch einen Hydraulikzylinder (10) bewirkt wird.

10. Mobilkran-Abstützvorrichtung nach einem der Ansprüche 1 bis 9, wobei die Entriegelungseinrichtung (9) eine hydraulische Betätigung (11) aufweist, die insbesondere mit der hydraulischen Ansteuerung (12) des die Bewegung des zweiten Stützsegments (2) in Verfahrrichtung (T) bewirkenden Hydraulikzylinders (10) gekoppelt ist.

11. Mobilkran-Abstützvorrichtung nach einem der Ansprüche 1 bis 10, wobei die Entriegelungseinrichtung (9) sowohl bei einer Bewegung des zweiten Stützsegments (2) in einer vom Stützfuß (3) wegweisenden Verfahrrichtung (T), als auch bei einer Bewegung in einer entgegengesetzten Richtung betätigt wird.

12. Mobilkran-Abstützvorrichtung nach einem der Ansprüche 1 bis 11, wobei der Stützfuß (3) einen hydraulischen Abstützzylinder (13) aufweist.

13. Mobilkran-Abstützvorrichtung nach einem der Ansprüche 1 bis 12, wobei das erste Stützsegment (1) durch einen Abstützkasten gebildet wird, mit auf beiden Seiten des Abstützkastens verfahrbaren, jeweils ein zweites Abstützsegment (2) bildenden Abstützträgern.

14. Mobilkran mit einer Abstützvorrichtung nach einem der Ansprüche 1 bis 13.

## Claims

1. Mobile crane support device comprising
- a first support segment (1) which can be fastened to the undercarriage of the mobile crane;
- a second support segment (2) which is mounted such that it can travel within and relative to the first support segment (1) and which has an outrigger (3) that is movable in the vertical direction (V);
- a locking device (4) for preventing a movement of the second support segment (2) in the travel direction (T) and in any relative position between the first support segment (1) and the second support segment (2);
**characterised in that**
the locking device (4) has a clamping member (6) which is held in contact with a contact surface (5) formed between the first and the second support segment (1, 2) by a holding device (8) and which is mounted relative to the first and the second support segment (1, 2) in such a way that a travel movement of the second support segment (2) in a direction pointing away from the outrigger (3) causes the force applied to the contact surface (5) by the clamping member (6) to be increased, thereby locking the second support segment (2) with respect to the first support segment (1).

2. Mobile crane support device according to claim 1, wherein the clamping member (6) is arranged in a cavity (7) surrounded by the first and second support segment (1, 2) and/or the contact surface (5) extends obliquely to the travel direction (T) of the second support segment (2).

3. Mobile crane support device according to claim 1, wherein the clamping member (6) is eccentrically mounted on the first or on the second support segment (1, 2), in particular wherein the holding device (8) acts on the clamping member (6) via a lifting arm (15).

4. Mobile crane support device according to one of claims 1 to 3, wherein the clamping member (6) is supported on the first and on the second support segment (1, 2), in particular directly supported thereon.

5. Mobile crane support device according to one of claims 1 to 4, wherein the contact surface (5) is associated with the first support segment (1) or with the second support segment (2).

6. Mobile crane support device according to one of claims 1 to 5, wherein the clamping member (6) is roll-shaped, in particular has a cylindrical shape, and its circumferential face contacts the contact surface (5), in particular the first support segment (1) and the second support segment (2).

7. Mobile crane support device according to one of claims 1 to 6, wherein the holding device (8) comprises a spring element, in particular a preloaded spring element, which is supported on the first or on the second support segment (1, 2).

8. Mobile crane support device according to one of claims 1 to 7, wherein the clamping device (4) has an unlocking device (9) which counteracts the holding device (8) and optionally separates the clamping member (6) from the contact surface (5).

9. Mobile crane support device according to one of claims 1 to 8, wherein the movement of the second support segment (2) in the travel direction (T) relative to the first support segment (1) is brought about by a hydraulic cylinder (10).

10. Mobile crane support device according to one of claims 1 to 9, wherein the unlocking device (9) has a hydraulic actuator (11) which is coupled in particular to the hydraulic controller (12) of the hydraulic cylinder (10) that brings about the movement of the second support segment (2) in the travel direction (T).

11. Mobile crane support device according to one of claims 1 to 10, wherein the unlocking device (9) is actuated both when the second support segment (2) moves in a travel direction (T) pointing away from the outrigger (3) and when it moves in the opposite direction.

12. Mobile crane support device according to one of claims 1 to 11, wherein the outrigger (3) has a hydraulic support cylinder (13).

13. Mobile crane support device according to one of claims 1 to 12, wherein the first support segment (1) is formed by a support box having support arms which can travel on both sides of the support box and which each form a second support segment (2).

14. Mobile crane having a support device according to one of claims 1 to 13.

## Revendications

1. Dispositif support de grue mobile comportant :
- un premier segment de support (1) susceptible d'être fixé au châssis de la grue mobile,
- un deuxième segment de support (2) monté déplaçable à l'intérieur et par rapport au premier segment de support (1) et présentant un pied de support (3) mobile dans la direction verticale (V),
- un dispositif de blocage (4) destiné à empêcher le mouvement du deuxième segment de support (2) dans la direction de déplacement (T) et dans toute position relative entre le premier segment de support (1) et le deuxième segment de support (2) ;
**caractérisé en ce que**
le dispositif de blocage (4) présente un corps de serrage (6) qui est maintenu en contact, par le biais d'un dispositif de maintien (8), avec une surface de contact (5) formée entre le premier et le deuxième segment de support (1, 2) et qui est monté par rapport au premier et au deuxième segment de support (1, 2) de telle manière qu'un mouvement de déplacement du deuxième segment de support (2) dans une direction s'éloignant du pied de support (3) entraîne une augmentation de la force appliquée par le corps de serrage (6) sur la surface de contact (5) et provoque ainsi la fixation du deuxième segment de support (2) par rapport au premier segment de support (1).

2. Dispositif support de grue mobile selon la revendication 1, dans lequel le corps de serrage (6) est disposé dans une cavité (7) délimitée par les premier et deuxième segments de support (1, 2) et/ou la surface de contact (5) s'étend obliquement par rapport à la direction de déplacement (T) du deuxième segment de support (2).

3. Dispositif support de grue mobile selon la revendication 1, dans lequel le corps de serrage (6) est monté de manière excentrique sur le premier ou le deuxième segment de support (1, 2), le dispositif de maintien (8) agissant notamment sur le corps de serrage (6) par l'intermédiaire d'un bras de levier (15).

4. Dispositif support de grue mobile selon l'une des revendications 1 à 3, dans lequel le corps de serrage (6) s'appuie, notamment directement, sur les premier et deuxième segments de support (1, 2).

5. Dispositif support de grue mobile selon l'une des revendications 1 à 4, dans lequel la surface de contact (5) est associée au premier segment de support (1) ou au deuxième segment de support (2).

6. Dispositif support de grue mobile selon l'une des revendications 1 à 5, dans lequel le corps de serrage (6) présente une forme de rouleau, notamment cylindrique, et vient en contact avec la surface de contact (5), notamment avec le premier segment de support (1) et le deuxième segment de support (2), par l'intermédiaire de sa surface périphérique.

7. Dispositif support de grue mobile selon l'une des revendications 1 à 6, dans lequel le dispositif de maintien (8) comprend un élément ressort, notamment un élément ressort précontraint, qui s'appuie sur le premier ou le deuxième segment de support (1, 2).

8. Dispositif support de grue mobile selon l'une des revendications 1 à 7, dans lequel le dispositif de serrage (4) présente un dispositif de déblocage (9) qui s'oppose au dispositif de maintien (8) et sépare sélectivement le corps de serrage (6) de la surface de contact (5).

9. Dispositif support de grue mobile selon l'une des revendications 1 à 8, dans lequel le mouvement du deuxième segment de support (2) dans la direction de déplacement (T) par rapport au premier segment de support (1) s'effectue au moyen d'un vérin hydraulique (10).

10. Dispositif support de grue mobile selon l'une des revendications 1 à 9, dans lequel le dispositif de déblocage (9) présente un actionnement hydraulique (11) qui est couplé notamment à la commande hydraulique (12) du vérin hydraulique (10) qui effectue le mouvement du deuxième segment de support (2) dans la direction de déplacement (T).

11. Dispositif support de grue mobile selon l'une des revendications 1 à 10, dans lequel le dispositif de déblocage (9) est actionné aussi bien lors d'un mouvement du deuxième segment de support (2) dans une direction de déplacement (T) s'éloignant du pied de support (3) que lors d'un mouvement dans une direction opposée.

12. Dispositif support de grue mobile selon l'une des revendications 1 à 11, dans lequel le pied de support (3) présente un vérin de support hydraulique (13).

13. Dispositif support de grue mobile selon l'une des revendications 1 à 12, dans lequel le premier segment de support (1) est formé par un caisson de support comportant, des deux côtés, des poutres de support mobiles formant chacune un deuxième segment de support (2).

14. Grue mobile dotée d'un dispositif support selon l'une des revendications 1 à 13.
